# EUROPÄISCHE PATENTSCHRIFT

(11) **EP 1 507 248 B1**
(45) Veröffentlichungstag und Bekanntmachung des Hinweises auf die Patenterteilung: **14.12.2005**
(21) Anmeldenummer: 03018472.5
(22) Anmeldetag: 14.08.2003
(51) Int. Cl.: G09F 3/02, B65D 23/00

(54) **Etikett**
Label
Etiquette

(43) Veröffentlichungstag der Anmeldung: 16.02.2005
(73) Patentinhaber: Schreiner Group GmbH & Co. KG, 85764 Oberschleissheim (DE)
(72) Erfinder: Moosheimer, Ulrich, Dr., 85411 Hohenkammer (DE); Unglert, Robert, 80637 München (DE)
(74) Vertreter: Kehl, Günther

(56) Entgegenhaltungen:
- EP-A- 0 386 753
- DE-A- 19 534 642
- US-A- 5 135 125
- US-B1- 6 457 747

## Beschreibung

Die Erfindung betrifft ein Etikett mit einer Schlitzung bzw. Stanzung im Material. Im Speziellen kann die Erfindung im Bereich von Bügeletiketten Anwendung finden.

Bügeletiketten sind in der Patentliteratur seit langem bekannt. Neben der Kennzeichnung von Objekten ermöglichen sie eine Aufhängung der etikettierten Objekte. Entsprechend sind sie prinzipiell in zwei Funktionsbereiche unterteilt: Ein möglichst großflächiger, auf einem Behälter fest klebender Teil dient der Informationsbereitstellung, ein zweiter Teil wird bei Gebrauch des Bügeletiketts vom etikettierten Behälter weggeführt und als Aufhängevorrichtung verwendet.

Grundsätzlich lassen sich ein- und mehrlagige Bügeletiketten unterscheiden. Bei den einlagigen Etiketten, beispielsweise beschrieben in DE 3907862 C2, wird in eine selbstklebend beschichtete Folie eine durchlaufende Schlitzung oder Stanzung vorgenommen, durch die die beiden Funktionsbereiche von einander getrennt werden.

Derartige Etiketten sind einfach und preiswert herstellbar. Der Nachteil dieser Produkte nach dem Stand der Technik ist jedoch, dass der Aufhängebereich gegenüber dem Kennzeichnungsbereich aufgrund der durchlaufenden Schlitzung oder Stanzung frei beweglich ist. Dies kann zu Verwerfungen beim Verspenden auf einen Gegenstand führen. Insbesondere gilt dies für gekrümmte Gegenstände wie Flaschen, speziell Infusionsflaschen, für die Bügeletiketten in erster Linie verwendet werden. Je größer das Etikett ist, desto eher treten Verwerfungen auf. Die hohe Spendegeschwindigkeit moderner Etikettieranlagen vergrößert diese Problematik noch deutlich.

Ein zweilagiges Bügeletikett ist aus US 5,135,125 bekannt. Der als Aufhängevorrichtung dienende Bügelteil wird dabei ausschließlich aus der obersten Folienlage gebildet. Die untere Folienlage trägt somit nicht zur Stabilität der Aufhängevorrichtung bei.

Der Erfindung liegt die Aufgabe zugrunde, ein geschlitztes bzw. gestanztes Etikett bereitzustellen, bei dem die Reißfestigkeit herkömmlicher durchgehend geschlitzter bzw. gestanzter Etiketten erzielt oder übertroffen wird, und die Gefahr von Verwerfungen beim Verspenden bedeutend verringert ist. Damit soll erstens eine sichere Verspendung größerer Etiketten ermöglicht werden und zweitens eine Steigerung der Spendegeschwindigkeit ermöglicht werden.

Gelöst wird diese Aufgabe durch eine nicht permanente Verklebung eines Teilbereichs des abhebbaren Etikettenbereichs (dem Aufhängebereich) mit dem Bereich, der fest auf dem Objekt verklebt wird.

Im Folgenden wird die Erfindung anhand der Figuren 1-3 näher beschrieben. Die Figuren sind perspektivische Darstellungen mit der Übersichtlichkeit halber vergrößerten, nicht maßstabsgerechten Schichtdicken.

**Figur 1** stellt ein einlagiges Bügeletikett 101 nach dem Stand der Technik dar. Es besteht im Schichtaufbau prinzipiell aus mindestens einer Folie 102 und einem Klebstoff 103. Durch eine Trennungslinie 104 ist es in die zwei Funktionsbereiche A und B geteilt, wobei A im Wesentlichen zur Bereitstellung von Informationen, beispielsweise durch Aufdrucke, dient, und B die Aufhängefunktion des Bügels übernimmt. Wie kurz dargelegt, besteht bei diesem Produkt die Gefahr von Verwerfungen beim Verspenden: Der Bereich B ist gewöhnlich entweder nicht klebend ausgeführt oder mit Mitteln zur Aufhebung der Klebstoffwirkung versehen. Dadurch kann der Bügel bei Benutzung schnell vom etikettierten Gegenstand abgenommen werden, und es werden keine klebenden Bereiche beim Abziehen freigelegt. Dies ist gerade im pharmazeutischen Anwendungsbereich, beispielsweise in sterilen Umgebungen, von großer Bedeutung. Durch die fehlende Verbindung entlang der Trennungslinie 104 zwischen dem Bereich A und dem Bereich B kann sich der Bereich B beim Verspenden des Etiketts 101 leicht von Bereich A entfernen, so dass eine Lücke zwischen A und B entsteht und Spannungen auftreten, die zu den Verwerfungen des gesamten Etiketts führen. Derartige Etiketten müssen, vor allem in den hochsensiblen pharmazeutischen Anwendungsbereichen, nach der Verspendung ausgesondert und abgenommen werden. Hierdurch entstehen hohe Kosten für das Verfahren, die Qualitätskontrolle und das Material.

**Figur 2** stellt eine besonders bevorzugte Ausführungsform eines erfindungsgemäßen Etikettenaufbaus 201 in Analogie zu Figur 1 dar. Zusätzlich zur Folie 202, dem Klebstoff 203 und zur Trennungslinie 204 wurden zwei wesentliche weitere Merkmale angebracht: Unter der Folie 202 liegt nun eine Folie 205, bevorzugterweise durch einen Haftklebstoff mit 202 verbunden. Leicht versetzt zu Trennungslinie 204 wurde die untere Folie 205 mit einer weiteren Trennungslinie 206 versehen.

**Figur 3** zeigt denselben Etikettenaufbau in einer schematischen Seitenansicht. Ein Etikett 301 ist mittels der Klebstoffschicht 303 auf einen Gegenstand 307 verklebt. Zwei Folienlagen 302 und 305 sind miteinander mittels einer weiteren Klebstoffschicht 310 verbunden. Beide Folienschichten sind durch Trennungslinien 304 und 306 in sich selbst geteilt in die Abschnitte 302a und b und 305a und b. Die Trennungslinien 304 und 306 liegen horizontal zueinander versetzt; allgemein ausgedrückt sind sie zumindest in Teilbereichen unterschiedlich. Zusätzlich ist unter der Klebstoffschicht 303 im Bereich von Folienabschnitt 305b ein Mittel zur Aufhebung oder Verminderung der Klebstoffwirkung 308 aufgebracht. Alternativ ist es auch möglich, die Klebstoffschicht 303 nur im Bereich des Abschnitts 305a aufzubringen. Auf der anderen Seite der Folienlage 305 im Bereich von 305a zwischen den Trennungslinien 304 und 306 ist weiterhin eine so genannte Releaseschicht 309 aufgebracht. Hierbei handelt es sich um ein Mittel, mit dem die Haftung des Klebstoffs 310 in diesem Bereich genau eingestellt werden kann, gängigerweise um eine Silikonschicht.

Das dargestellte Etikett ist analog zu Figuren 1 und 2 in zwei Bereiche A und B zu unterteilen, wobei B den ablösbaren Bügel bildet.

Der Effekt dieses erfindungsgemäßen Etikettenaufbaus 201/301 ist, dass der Bereich B aufgrund der beiden Schichten 308 und 309 zwar ablösbar bleibt und damit als abnehmbarer Bügel dienen kann, jedoch in seinem Teilbereich C mit dem Teilbereich D des Bereichs A verbunden ist. Besonders vorteilhaft ist ein erfindungsgemäßes Produkt dann, wenn die Trennungslinie 304 näher zur Mitte des Etiketts liegt als die Trennungslinie 306. Damit wird das Abnehmen des Bereich B für den Benutzer wesentlich erleichtert. Im Sinne einer noch stärkeren Fixierung des Bereichs B kann es jedoch auch angebracht sein, die Trennungslinien genau andersherum anzuordnen. Während der Verspendung ist auf jeden Fall eine Entfernung der beiden Bereiche A und B voneinander und die damit verbundene Bildung von Spannungen und letztendlich Verwerfungen praktisch ausgeschlossen.

Gleiches gilt prinzipiell nicht nur für die hier dargestellten Formen von Bügeletiketten und darüber hinaus auch nicht nur für Bügeletiketten. Ähnliche Verwerfungen können immer dann auftreten, wenn ein Etikett durch Trennungslinien in zwei verschiedene Bereiche unterteilt ist, die nicht vollständig voneinander abgetrennt sind.

## Patentansprüche

1. Etikett (201/301), aufweisend
zwei miteinander verbundene Folienlagen (202, 205/302, 305), welche durch zumindest in Teilbereichen horizontal zueinander versetzte Trennungslinien (204, 206/304, 306) in sich selbst geteilt sind, so daß sich ein abhebbarer Bereich (B) und ein zweiter Bereich (A) des Etiketts (201/301) ergibt,
wobei die Folienlagen in dem Teilbereich (C, D) zwischen den Trennungslinien (204, 206/-304, 306) nicht permanent klebend aneinander fixiert sind.

2. Etikett (201/301) nach Anspruch 1, wobei der zweite Bereich (A) unterseitig mit Klebstoff (203/303) versehen ist.

3. Etikett (201/301) nach einem der vorhergehenden Ansprüche, wobei der abhebbare Bereich (B) einen Aufhängebügel bildet.

4. Etikett (201/301) nach einem der vorhergehenden Ansprüche, Trennungslinien (204, 206/304, 306) Stanz-, Schnitt- oder Schlitzlinien (204, 206/ 304, 306) sind.

5. Etikett (201/301) nach einem der vorhergehenden Ansprüche, wobei der Teilbereich (C, D), in welchem die Folienlagen nicht permanent klebend aneinander fixiert sind, ein Mittel zur Minderung der Klebkraft (309) aufweist.

6. Etikett (201/301) nach einem der vorhergehenden Ansprüche, bei dem der abhebbare Bereich (B) ausschließlich im Teilbereich (C, D) zwischen den Trennungslinien (204, 206/304, 306) klebend ausgeführt ist.

## Claims

1. A label (201/301) with
two interconnected film layers (202, 205/302, 305) that are divided in themselves by means of dividing lines (204, 206/304, 306) that are horizontally offset relative to one another at least in subareas such that a lift-off area (B) and a second area (A) of the label (201/301) are formed, wherein the film layers are not fixed on one another in a permanently adhesive fashion in the subarea (C, D) between the dividing lines (204, 206/304, 306).

2. The label (201/301) according to Claim 1, wherein the underside of the second area (A) is provided with an adhesive (203/303).

3. The label (201/301) according to one of the preceding claims, wherein the lift-off area (B) forms a suspension clip.

4. The label (201/301) according to one the preceding claims, wherein the dividing lines (204, 206/304, 306) consist of punched lines, cut lines or slotted lines (204, 206/304, 306).

5. The label (201/301) according to one of the preceding claims, wherein the subarea (C, D), in which the film layers are not fixed on one another in a permanently adhesive fashion, contain a medium for lowering the adhesive force (309).

6. The label (201/301) according to one of the preceding claims, wherein the lift-off area (B) is only realized in an adhesive fashion in the subarea (C, D) between the dividing lines (204, 206/304, 306).

## Revendications

1. Etiquette (201/301) présentant
deux épaisseurs de feuille (202, 205/302, 305) reliées entre elles, qui sont divisées en soi par deux lignes de séparation (204, 206/304, 306) décalées horizontalement l'une par rapport à l'autre du moins dans des zones partielles, de manière à obtenir une zone relevable (B) et une deuxième zone (A) de l'étiquette (201/301),
les épaisseurs de feuille étant fixées l'une à l'autre par collage non permanent dans la zone partielle (C, D) entre les lignes de séparation (204, 206/304, 306).

2. Etiquette (201/301) selon la revendication 1, dans laquelle la deuxième zone (A) est encollée (203/303) sur sa face inférieure.

3. Etiquette (201/301) selon une des revendications précédentes, dans laquelle la zone relevable (B) constitue une bride de suspension.

4. Etiquette (201/301) selon une des revendications précédentes, dans laquelle les lignes de séparation (204, 206/304, 306) sont des lignes poinçonnées, découpées ou fendues (204, 206/304, 306).

5. Etiquette (201/301) selon une des revendications précédentes, dans laquelle la zone partielle (C, D) dans laquelle les épaisseurs de feuille sont fixées l'une à l'autre par collage non permanent présentent un moyen de réduction de la force de collage (309).

6. Etiquette (201/301) selon une des revendications précédentes, dans laquelle la zone relevable (B) est réalisée encollée exclusivement dans la zone partielle (C, D) entre les lignes de séparation (204, 206/304, 306).
